# EUROPÄISCHE PATENTSCHRIFT

(11) **EP 1 403 530 B1**
(45) Veröffentlichungstag und Bekanntmachung des Hinweises auf die Patenterteilung: **10.05.2006**
(21) Anmeldenummer: 03450214.6
(22) Anmeldetag: 24.09.2003
(51) Int. Cl.: F15B 15/14, F15B 11/072

(54) **Doppeltwirkender Arbeitszylinder**
Double-acting cylinder
Vérin à double effet

(30) Priorität: 25.09.2002 AT 14352002
(43) Veröffentlichungstag der Anmeldung: 31.03.2004
(73) Patentinhaber: Hoerbiger Automatisierungstechnik Holding GmbH, 86972 Altenstadt (DE)
(72) Erfinder: Huber, Gerhard, 87662 Frankenhofen (DE)
(74) Vertreter: Laminger, Norbert

(56) Entgegenhaltungen:
- EP-A- 1 225 345
- AT-B- 406 600
- DE-A- 3 017 403
- FR-A- 2 638 828
- GB-A- 1 586 577

## Beschreibung

Die Erfindung betrifft einen doppeltwirkenden Arbeitszylinder mit einem durch ein Arbeitsfluid im Zylindergehäuse in beiden Längsrichtungen verschiebbaren Kolben, mit welchem Kolben eine Kolbenstange verbunden ist, die durch den Deckel des Arbeitszylinders axial nach aussen geführt ist, wobei die Kolbenstange hohl ausgeführt ist und koaxial innerhalb der hohlen Kolbenstange eine geschlossene Gasfeder angeordnet ist, die zwischen der Kolbenstange und dem Boden des Arbeitszylinders eingespannt ist.

Ein derartiger Arbeitszylinder ist beispielsweise in der AT 406 600 B beschrieben. Aufgrund der bevorzugten Ausführungsformen mit relativ unempfindlichen mechanischen Federn sind hierbei keinerlei spezielle Vorkehrungen zum Schutz allfälliger empfindlicherer Einbauten getroffen.

In der GB 1,586,577 ist ein Ventilator beschrieben, dessen Klappe über eine Anordnung betätigbar ist, die einen einfachwirkenden pneumatischen Arbeitszylinder umfaßt. Die Gegenseite der pneumatisch betätigbaren Seite wird durch eine Gasfederanordnung gebildet, welche durch die hohle Kolbenstange des pneumatischen Arbeitszylinders und ein darin eingeschlossenes, komprimierbares Gasvolumen gebildet ist.

Weiters ist in der EP 1 225 345 A1 eine Anordnung eines hydraulischen Arbeitszylinders und einer koaxialen, aber in Verlängerung des Zylinders vorgesehenen Gasfeder beschrieben. Dazu ist das Zylinderrohr über eine der Abdichtwände hinaus verlängert und in diesem verlängerten Abschnitt eine Gasfeder-Anordnung vorgesehen, die über eine durch die Abdichtwand des Arbeitszylinders auf den Arbeitskolben einwirkt und in zumindest einer Arbeitsrichtung mit einer zusätzlichen Kraft beaufschlagt.

Die Aufgabe der vorliegenden Erfindung besteht in einer Anordnung eines doppeltwirkenden Arbeitszylinders und einer Gasfeder zur Unterstützung zumindest einer Arbeitsrichtung, die sicherer in ihrer Funktion ist, weniger Bauraum als die herkömmliche Anordnung beansprucht und in weiterer Folge auch flexibler in der Anpassung und einfacher in Wartung und Reparatur ist.

Zur Lösung dieser Aufgabe ist erfindungsgemäß vorgesehen, daß die Gasfeder in ein Trennrohr eingesetzt ist, welches koaxial innerhalb der hohlen Kolbenstange angeordnet und am Boden des Arbeitszylinders befestigt ist. Dieses Trennrohr erhöht den mechanischen Schutz der Gasfeder im Inneren des Arbeitszylinders noch weiter und erlaubt eine leichtere, dünnere Ausführung der verwendeten Gasfeder. Die in sich geschlossene Anordnung der Gasfeder erhöht die Funktionssicherheit, da allfällige, trotz des Schutzes durch das Trennrohr erfolgende Beschädigungen nicht gleich ein Leck der Gasfeder nach sich ziehen müssen. Auch kann durch geeignete Wahl der in den Arbeitszylinder eingebauten Gasfeder leicht auf die Anforderungen im Betrieb der Anordnung Rücksicht genommen werden. Und vor allem ist durch die koaxiale und ineinander geschachtelte Anordnung die geringstmögliche Baugröße gewährleistet.

Gemäß einer vorteilhaften Ausführungsform der Erfindung ist vorgesehen, daß der Innendurchmesser der Kolbenstange im wesentlichen dem Außendurchmesser des Trennrohres entspricht, wobei der Kolben durch eine ringförmige Auskragung des inneren Endes der hohle Kolbenstange gebildet ist. Der Kolben des Arbeitszylinders gleitet somit am Trennrohr entlang und ist damit gleichzeitig sicher geführt.

Um die Gasfeder auch nach Zusammenstellung des Arbeitszylinders einbauen, warten oder einstellen zu können, ist gemäß einem weiteren Merkmal der Erfindung der Stangenkopf der Kolbenstange öffenbar und wieder verschließbar, bzw. abnehmbar und wieder aufsetzbar, ausgeführt.

Wenn in einer bevorzugten Ausführungsform die Gasfeder und/oder das Trennrohr lösbar mit dem Boden des Arbeitszylinders verbunden ist, kann in einfacher Weise eine defekte Gasfeder bzw. Trennrohr ausgetauscht werden, oder kann bei geänderter Anforderung eine dafür geeignete andere Gasfeder eingebaut werden.

Vorteilhafterweise ist der das Gasvolumen beinhaltende Teil der Gasfeder im Bereich der Arbeitsräume des Arbeitszylinder innerhalb des Trennrohres angeordnet.

In der nachfolgenden Beschreibung soll die Erfindung anhand eines in der beigefügten Zeichnungsfigur dargestellten vorteilhaften Ausführungsform näher erläutert werden, wobei die Zeichnung einen Längsschnitt durch den Arbeitszylinder mit integrierter Gasfeder zeigt.

Mit dem Boden 1 eines doppeltwirkenden Arbeitszylinders ist das Zylinderrohr 2 verbunden, in welchem die Arbeitsräume für die Zylinderbetätigung definiert sind. Auf einer Art Zapfen 1a an der Innenseite des Bodens 1 ist ein Trennrohr 3 befestigt, welches koaxial zum Zylinderrohr 2 liegt und im wesentlichen mit dem dem Boden 1 abgewandten Ende des Zylinderrohres 2 abschließt. Die Arbeitsräume des Arbeitszylinders werden durch den Kolben 4 voneinander getrennt, der beim Ausfahren fast - und bei alternativen Ausführungsformen des Zylinders ohne ringförmige Eindellung gänzlich - bis zur Stangendichtung 5 und der am Ende des Zylinderrohres 2 vorgesehenen Buchse 6 und dem Lager 9 verschoben werden kann.

Der Kolben 4 ist in der dargestellten Ausführungsform als ringförmige Auskragung des inneren, im Zylinderrohr 2 befindlichen Endes der hohlen Kolbenstange 7 ausgebildet, welche Kolbenstange 7 durch einen vorzugsweise lösbaren Verschluß 7a geschlossen und vorzugsweise für Montage-, Wartungs- oder Austauscharbeiten geöffnet werden kann. Der Verschluß 7a trägt auch den Stangenkopf 8 zur Anbindung des Arbeitszylinders an andere Bauteile.

Unmittelbar neben der Stangendichtung 5 ist einer der Anschlüsse 10 für das Hydraulikmedium vorgesehen, welches den Kolben 4, der gegenüber der Innenwand des Zylinderrohres 2 und gegenüber der Außenwand des Trennrohres 3 mittels Dichtungen 11 abgedichtet gleitend geführt ist, in Einfahrrichtung des Arbeitszylinders beaufschlagt. Anstelle auf dem zwar vorteilhaften aber nicht unbedingt notwendigen Trennrohr 3 kann der Kolben 4 auch unmittelbar auf dem Gehäuse der Gasfeder 12 gleiten. Dabei entspricht natürlich der Innendurchmesser der Kolbenstange 7 im wesentlichen dem Außendurchmesser der Gasfeder 12 bzw. des Trennrohres 3.

Im Inneren des Trennrohres 3 befindet sich die Gasfeder 12, vorzugsweise der Teil davon, welcher das aktive Gasvolumen beinhaltet. Die Gasfeder 12 ist dabei vorteilhafterweise mittels eines Zapfens 12a, vorzugsweise mit Gewinde versehen, im Zapfen 1a des Bodens 1 des Arbeitszylinders befestigt, vorzugsweise lösbar befestigt. Die Kolbenstange 12b der Gasfeder 12 greift am Verschluß 7a der Kolbenstange 7 des Arbeitszylinders an, kann dazu mit diesem verbunden sein. Die Gasfeder 12 kann aber auch einfach zwischen Boden 1 und Verschluß 7a eingespannt sein.

Über den zweiten Anschluß 13 wird das Hydraulikmedium zu- bzw. abgeführt, welches den Kolben 4 in Ausfahrrichtung der Kolbenstange 7 beaufschlagt.

## Patentansprüche

1. Doppeltwirkender Arbeitszylinder mit einem durch ein Arbeitsfluid im Zylindergehäuse in beiden Längsrichtungen verschiebbaren Kolben (4), mit welchem Kolben eine Kolbenstange (7) verbunden ist, die durch den Deckel (5, 6, 9) des Arbeitszylinders axial nach außen geführt ist, wobei die Kolbenstange (7) hohl ausgeführt ist und koaxial innerhalb der hohlen Kolbenstange (7) eine geschlossene Gasfeder (12) angeordnet ist, die zwischen der Kolbenstange (7) und dem Boden (1) des Arbeitszylinders eingespannt ist, **dadurch gekennzeichnet, daß** die Gasfeder (12) in ein Trennrohr (3) eingesetzt ist, welches koaxial innerhalb der hohlen Kolbenstange (7) angeordnet und am Boden (1) des Arbeitszylinders befestigt ist.

2. Arbeitszylinder nach Anspruch 1, **dadurch gekennzeichnet, daß** der Innendurchmesser der Kolbenstange (7) im wesentlichen dem Außendurchmesser des Trennrohres (3) entspricht, wobei der Kolben (4) durch eine ringförmige Auskragung des inneren Endes der hohlen Kolbenstange (7) gebildet ist.

3. Arbeitszylinder nach einem der Ansprüche 1 oder 2, **dadurch gekennzeichnet, daß** der Stangenkopf (7a, 8) der Kolbenstange (7) öffenbar und wieder verschließbar, bzw. abnehmbar und wieder aufsetzbar, ausgeführt ist.

4. Arbeitszylinder nach einem der Ansprüche 1 bis 3, **dadurch gekennzeichnet, daß** die Gasfeder (12) und/oder das Trennrohr (3) lösbar mit dem Boden (1) des Arbeitszylinders verbunden ist.

5. Arbeitszylinder nach einem der Ansprüche 1 bis 4, **dadurch gekennzeichnet, daß** der das Gasvolumen beinhaltende Teil der Gasfeder (12) im Bereich der Arbeitsräume des Arbeitszylinders innerhalb des Trennrohres (3) angeordnet ist.

## Claims

1. A double-acting working cylinder with a piston (4) displaceable by a working fluid in the cylinder housing in both longitudinal directions, to which piston is connected a piston rod (7) which is guided outside by the cover (6, 5, 9) of the working cylinder, wherein the piston rod (7) is hollow in design and a closed gas spring (12) is arranged coaxially inside the hollow piston rod (7), which spring is clamped between the piston rod (7) and the bottom (1) of the working cylinder, **characterised in that** the gas spring (12) is inserted in a separating tube (3) which is arranged coaxially inside the hollow piston rod (7) and is secured to the bottom (1) of the working cylinder.

2. The working cylinder according to claim 1, **characterised in that** the inside diameter of the piston rod (7) corresponds essentially to the outside diameter of the separating tube (3), wherein the piston (4) is formed by an annular projection of the inner end of the hollow piston rod (7).

3. The working cylinder according to one of claims 1 or 2, **characterised in that** the rod head (7a, 8) of the piston rod (7) is designed so that it can be opened, closed, removed and refitted.

4. The working cylinder according to one of claims 1 to 3, **characterised in that** the gas spring (12) and/or the separating tube (3) is connected detachably to the bottom (1) of the working cylinder.

5. Working cylinder according to one of claims 1 to 4, **characterised in that** the part of the gas spring (12) incorporating the gas volume is arranged in the region of the working spaces of the working cylinder inside the separating tube (3).

## Revendications

1. Vérin de travail à double effet avec un piston (4) déplaçable dans les deux directions longitudinales par un fluide de travail dans le carter de vérin, piston auquel est raccordée une tige de piston (7) qui est guidée axialement vers l'extérieur à travers le couvercle (5, 6, 9) du vérin de travail, la tige de piston (7) ayant une forme creuse et un ressort à gaz fermé (12), qui est encastré entre la tige de piston (7) et le fond (1) du vérin de travail, est disposé coaxialement à l'intérieur de la tige de piston creuse (7), **caractérisé en ce que** le ressort à gaz (12) est inséré dans un tube de séparation (3) qui est disposé coaxialement à l'intérieur de la tige de piston creuse (7) et fixé au fond (1) du vérin de travail.

2. Vérin de travail selon la revendication 1, **caractérisé en ce que** le diamètre intérieur de la tige de piston (7) correspond sensiblement au diamètre extérieur du tube de séparation (3), le piston (4) étant formé par une saillie annulaire de l'extrémité intérieure de la tige de piston creuse (7).

3. Vérin de travail selon l'une quelconque des revendications 1 ou 2, **caractérisé en ce que** la tête (7a, 8) de la tige de piston (7) est configurée pour pouvoir être ouverte et refermée ou enlevée et replacée.

4. Vérin de travail selon l'une quelconque des revendications 1 à 3, **caractérisé en ce que** le ressort à gaz (12) et/ou le tube de séparation (3) est raccordé de manière détachable au fond (1) du vérin de travail.

5. Vérin de travail selon l'une quelconque des revendications 1 à 4, **caractérisé en ce que** la partie du ressort à gaz (12) contenant le volume de gaz est disposée dans la zone des espaces de travail du vérin de travail à l'intérieur du tube de séparation (3).
